# EUROPÄISCHE PATENTSCHRIFT

(11) **EP 0 588 259 B1**
(45) Veröffentlichungstag und Bekanntmachung des Hinweises auf die Patenterteilung: **27.03.1996**
(21) Anmeldenummer: 93114585.8
(22) Anmeldetag: 10.09.1993
(51) Int. Cl.: F04D 29/04, F04D 29/12

(54) **Entlastungswasserrückführung**
Recycling of the axial thrust compensation water
Recyclage de l'eau de compensation de la poussée axiale

(30) Priorität: 14.09.1992 DE 4230715
(43) Veröffentlichungstag der Anmeldung: 23.03.1994
(73) Patentinhaber: KSB Aktiengesellschaft, D-67227 Frankenthal (DE)
(72) Erfinder: Urban, Jörg, D-67061 Ludwigshafen (DE); Sturm, Hans-Dieter, D-67229 Gerolsheim (DE)

(56) Entgegenhaltungen:
- DE-C- 539 225
- FR-A- 357 497
- US-A- 1 927 543
- US-A- 3 999 882

## Beschreibung

Die Erfindung betrifft eine Kreiselpumpe.

Auf diesem technischen Gebiet sind die unterschiedlichsten Lösungen bekannt. So zeigt die DE-PS 465 383 einen geteilten Entlastungswasserstrom. Der einen höheren Druck aufweisende Teilstrom wird wahlweise in den Saugraum oder in den Druckraum von einer der Pumpenstufen eingeleitet. Dagegen wird ein Teilstrom geringeren Druckes, welcher nach Passieren einer Drosselstrecke vor der die Welle abdichtenden Stopfbuchse austritt, ins Freie abgeführt. In ähnlicher Weise funktioniert der Gegenstand der DE-PS 539 225, der mit einer mehrstufigen Entlastungseinrichtung ausgestattet ist. Auch hier erfolgt die Abfuhr desjenigen Teilstromes des Entlastungswassers, welches sich in dem Raum zwischen Wellenabdichtung und Entlastungseinrichtung ansammelt, ins Freie. Bei der DE-PS 681 087 weist die Entlastungseinrichtung eine Stufenzahl auf, die der Stufenzahl der Pumpe entspricht. Da in jeder Entlastungsstufe ein Teildruck von 50 bar abgebaut werden soll, findet ein aufwendiges Rohrleitungssystem Anwendung. Dieses verbindet nach einem ausgewählten Schema die einzelnen Entlastungsstufen mit genau zugeordneten Pumpenstufen, um so das vorgegebene Druckgefälle zu gewährleisten.

Durch die DE-PS 1 094 592 ist bekannt, daß das hinter der Entlastungseinrichtung und vor der durch eine Stopfbuchse gebildeten Wellenabdichtung sich ansammelnde Wasser direkt dem Saugstutzen bzw. dem Zulaufbehälter der Pumpe zugeführt wird. Von dem gleichen Prinzip macht in aufwendiger regelungstechnischer Ausführung der Gegenstand der DE-OS 1 403 846 Gebrauch.

Werden anstelle der Stopfbuchsdichtungen Gleitringdichtungen als Wellenabdichtung eingesetzt, dann sind zusätzliche Kühlsysteme für die Gleitringdichtungen erforderlich. Denn die Gleitringdichtungen sind gegenüber den Druck- und Temperaturverhältnissen des Entlastungswassers nicht direkt einsetzbar und würden schnell zerstört werden.

Aus der US-PS 3 999 882 ist eine mehrstufige Kreiselpumpe mit Gleitringdichtungen bekannt, die hinter der letzten Pumpenstufe über eine Druckreduziereinrichtung verfügt. Daraus austretendes Fördermedium wird mit einer Rückführleitung in den Saugstutzen der Kreiselpumpe eingespeist. An die Rückführleitung angeschlossene weitere Verbindungsleitungen bewirken eine Einspeisung in einen Gleitringdichtungsraum, wobei eine Vielzahl von aufwendig anzupassenden Drosselelementen der Strömungsführung dienen. Die damit mögliche Kühlung der Gleitringdichtungen und Einsparung eines Wärmetauschers ist nur bei niedrigen Temperaturen möglich.

Der Erfindung liegt daher das Problem zugrunde, eine wenig aufwendige Lösung zu entwickeln, mit deren Hilfe bei mehrstufigen Speisepumpen eine vom Entlastungswasser direkt beaufschlagte Gleitringdichtung in einem Temperaturbereich > 120 °C Verwendung finden kann. Die Lösung dieses Problems gibt der Patentanspruch wieder. Die übliche und bekannte Vorgehensweise, den Raum vor der Wellenabdichtung mit der Pumpensaugseite zu verbinden, gewährleistet eine hohe Druckabsenkung in diesem Raum. Dies entlastet die Wellenabdichtung ganz erheblich, so daß die gewöhnlich Verwendung findenden Stopfbuchsen nur noch einen Dampfaustritt zu verhindern haben. Gleitringdichtungen sind dafür aber nicht verwendbar, da sie auf eine Flüssigkeitsschmierung der aufeinander gleitenden Teile angewiesen sind. Unter derartigen Betriebsbedingungen ist eine zusätzlich Kühleinrichtung für eine Gleitringdichtung unumgänglich, um so ein Verdampfen des im Gleitringdichtungsraum befindlichen Entlastungswassers zu vermeiden. Die Erfindung geht hier nun einen völlig anderen Weg, indem sie auf den Einsatz von Kühleinrichtungen völlig verzichtet. Statt dessen wird die Anwendung findende Gleitringdichtung direkt dem heißen Entlastungswasser ausgesetzt. Die Gefahr, daß aufgrund der zusätzlichen Reibungswärme im Dichtspalt eine Verdampfung des Entlastungswassers auftritt und somit die Gleitflächen zerstört werden, verhindert die Erfindung. Der Gleitringdichtungsraum ist mittels einer Rückführleitung mit der ersten Pumpenstufe oder einer Pumpenstufe höheren Druckes verbunden. Dadurch wird im Gleitringdichtungsraum ein Druck aufrechterhalten, der ein Verdampfen der innerhalb des Raumes befindlichen Flüssigkeit auch bei hohen Temperaturen verhindert. Die Druckverhältnisse sind hierbei so ausgelegt, daß an der Gleitringdichtung immer ein Druck vorherrscht, der dem Dampfdruck einer Fördermitteltemperatur entspricht, die ungefähr 20 °C über der Betriebstemperatur des Fördermittels liegt. Da alle Komponenten der Gleitringdichtung auf den hohen Temperaturbereich abgestimmt sind, ist deren zuverlässiger Einsatz bei einem Betrieb in dem gewünschten Temperaturbereich gewährleistet. Verdampfungen im Bereich der Gleitflächen werden somit in einfachster Weise unterbunden.

Ein Ausführungsbeispiel der Erfindung ist in der Zeichnung dargestellt und wird im folgenden näher beschrieben. Eine mehrstufige Pumpe (1) ist mit einer Entlastungseinrichtung (2) ausgerüstet, welcher ein Gleitringdichtungsraum (3) zur Abdichtung der Welle (4) nachgeordnet ist. Das aus der Entlastungseinrichtung (2) austretende Entlastungswasser kühlt und schmiert direkt die Gleitringdichtung (5). Um Verdampfungen innerhalb des Gleitringdichtungsraumes (3) zu verhindern, ist dieser durch eine Rückführleitung (6) mit dem Druckraum (7) der ersten Pumpenstufe (8) verbunden. Der hier vorherrschende Druck verhindert ein Verdampfen der im Gleitringdichtungsraum (3) befindlichen heißen Flüssigkeit. Die Rückführleitung (6) kann auch in einen anderen, einen hohen Druck aufweisenden Raum der ersten oder einer anderen Pumpenstufe höheren Druckes einmünden.

Dieses System ist vorteilhaft einsetzbar bei Pumpen mit druckseitigem Antriebswellendurchtritt, da somit bei dieser Maschine die Saugseite mediumgeschmiert ausgebildet werden kann. Ein saugseitiger Wellendurchtritt würde dagegen für die Gleitringdichtung immer die Beaufschlagung mit dem Zulaufdruck bedeuten oder der Dichtungsraum müßte mit einem Drosselsystem in aufwendiger Weise abgegrenzt werden.

## Patentansprüche

1. Kreiselpumpe (1) in mehrstufiger Bauart, insbesondere Speisepumpe, mit einer Entlastungseinrichtung (2) für den Axialschub, der Entlastungseinrichtung nachgeordneten Wellenabdichtung (5), wobei aus der Entlastungseinrichtung austretendes Medium direkt einem Wellenabdichtungsraum (3) zuströmt, die Wellenabdichtung als Gleitringdichtung (5) ausgebildet ist und einte aus einem Gleitringdichtungsraum (3) ausmündende Rückführleitung (6) mit einem Druckraum der ersten Pumpenstufe (8) oder einer Pumpenstufe höheren Druckes verbunden ist.

## Claims

1. A centrifugal pump (1) of the multi-stage type, and more particularly a feed pump, comprising a relief means (2) for the axial thrust, a shaft seal (5) arranged downstream from the relief means, fluid emerging from the relief means flowing directly to a shaft sealing space (3), and the shaft seal is designed in the form of a slip ring seal (5) and a return duct (6) opening from the slip ring seal space (3) is connected with a pressure space of the first pump stage (8) or a pump stage with a higher pressure.

## Revendications

1. Pompe centrifuge (1), de construction à plusieurs étages, en particulier pompe d'alimentation avec un dispositif (2) de décharge pour la poussée axiale, avec une garniture d'arbre (5) en aval du dispositif de décharge, dans lequel le liquide qui sort du dispositif de décharge coule directement dans une chambre (3) d'étanchéité de l'arbre, dans lequel la garniture de l'arbre a la forme d'une garniture à anneau glissant (5) et dans lequel une conduite de retour (6) provenant d'une chambre (3) de garniture à anneau glissant est reliée à une chambre sous pression du premier étage (8) de la pompe ou à un étage de la pompe d'une pression supérieure.
